# EUROPÄISCHE PATENTSCHRIFT

(11) **EP 2 403 745 B1**
(45) Veröffentlichungstag und Bekanntmachung des Hinweises auf die Patenterteilung: **16.11.2016**
(21) Anmeldenummer: 10708959.1
(22) Anmeldetag: 23.02.2010
(51) Int. Cl.: B61L 1/18

(54) **VORRICHTUNGEN ZUR DETEKTION DES BELEGT- ODER FREIZUSTANDES EINES GLEISABSCHNITTS SOWIE VERFAHREN ZUM BETREIBEN SOLCHER VORRICHTUNGEN**
DEVICES FOR DETECTING THE OCCUPIED STATE OR FREE STATE OF A TRACK SECTION AND METHOD FOR OPERATING SUCH DEVICES
DISPOSITIFS PERMETTANT DE DÉTECTER SI UN TRONÇON DE VOIE EST LIBRE OU OCCUPÉ ET PROCÉDÉS POUR FAIRE FONCTIONNER DE TELS DISPOSITIFS

(30) Priorität: 02.03.2009 DE 102009010906
(43) Veröffentlichungstag der Anmeldung: 11.01.2012
(73) Patentinhaber: Siemens Aktiengesellschaft, 80333 München (DE)
(72) Erfinder: BOHLMANN, Peer, 14621 Schönwalde (DE); LUDE, Gerald, 10627 Berlin (DE); RASCHKE, Bernd, 12621 Berlin (DE)
(86) Internationale Anmeldenummer: PCT/EP2010/052249
(87) Internationale Veröffentlichungsnummer: WO 2010/100055

(56) Entgegenhaltungen:
- EP-A2- 0 282 932
- EP-A2- 1 314 627
- DE-A1- 2 147 773
- DE-A1- 3 024 309
- DE-A1- 4 413 183
- HUMMER K ET AL: "FTG S FUR DIE GLEISFREIMELDUNG BEI AUSLANDISCHEN BAHNEN" SIGNAL + DRAHT, TELZLAFF VERLAG GMBH. DARMSTADT, DE, Bd. 81, Nr. 7/08, 1. Juli 1989 (1989-07-01), Seiten 158-163, XP000126826 ISSN: 0037-4997
- GELLERMANN W D ET AL: "LZB 700 - DIE MODERNE ZUGBEEINFLUSSUNG MIT INFORMATIONSUEBERTRAGUNG UEBER DIE FAHRSCHIENEN" SIGNAL + DRAHT, TELZLAFF VERLAG GMBH. DARMSTADT, DE, Bd. 84, Nr. 6, 1. Juni 1992 (1992-06-01), Seiten 158-164, XP009081053 ISSN: 0037-4997

## Beschreibung

Die vorliegende Erfindung betrifft eine Vorrichtung zur Detektion des Belegt- oder Freizustandes eines Gleisabschnitts mit einem Sender zum Einspeisen eines Sende-Signals in Form einer Wechselspannung in die Fahrschienen des Gleisabschnitts und zumindest einem Empfänger zum Empfangen eines durch eine Übertragung des Sende-Signals über die Fahrschienen des Gleisabschnitts bewirkten Empfangs-Signals,

Eine solche Vorrichtung ist in Form einer als Gleisstromkreis ausgebildeten Gleisfreimeldeeinrichtung beispielsweise aus der Firmenveröffentlichung der Siemens AG "FTG S - Gleisfreimeldung mit dem Tonfrequenz-Gleisstromkreis FTG S", Bestell-Nr. A19100-V100-B607-V2 bekannt. Dabei speist ein Sender eine Wechselspannung in die Fahrschienen eines zu überwachenden Gleisabschnitts ein. Ein Empfänger empfängt ein Empfangs-Signal in Form der ankommenden Spannung und wertet das Empfangs-Signal aus. Dadurch, dass ein den Gleisabschnitt befahrendes Schienenfahrzeug durch seine Achsen einen Kurzschluss zwischen den Fahrschienen des Gleisabschnitts bewirkt, wird die Übertragung des Sende-Signals an den Empfänger verhindert. Dies ermöglicht es somit, den Belegtzustand des betreffenden Gleisabschnitts zu erkennen.

Generell besteht bei Vorrichtungen zur Detektion des Belegt- oder Freizustandes eines Gleisabschnitts der eingangs genannten Art aus Sicherheitsgründen die Anforderung, dass aufgrund der hiermit verbundenen Gefährdungen ein fälschliches Anzeigen eines Freizustandes unter keinen Umständen erfolgen darf.

Daher ist es zum Vermeiden von Beeinflussungen beispielsweise üblicherweise untersagt, Sende- und Empfangsleitungen eines Gleisstromkreises innerhalb eines gemeinsamen Kabels zu führen. Dennoch sind grundsätzlich Fälle denkbar, in denen unerwünschte Beeinflussungen zwischen Sender und Empfänger beziehungsweise zwischen den jeweiligen Leitungen zu den Fahrschienen auftreten können.

Dies betrifft sowohl Vorrichtungen mit einem Sender und einem Empfänger als auch insbesondere solche Vorrichtungen, die mehrere, in der Regel zwei oder drei, Empfänger aufweisen. So besteht beispielsweise im Rahmen einer Überwachung von Weichen oder Kreuzungen mittels eines einzigen Gleisstromkreises die Anforderung beziehungsweise Notwendigkeit, mehrere Empfänger zu verwenden. Gleiches gilt beispielsweise auch für den Fall, dass das Sende-Signal dem Gleisabschnitt mittels einer so genannten Mitteneinspeisung zugeführt wird, wobei an beiden Enden des Gleisabschnitts jeweils ein Empfänger vorgesehen ist. Bei solchen Vorrichtungen mit mehreren Empfängern können nun störende Beeinflussungen insbesondere auch in dem Fall auftreten, dass die elektrischen Leitungen von mehreren Empfängern innerhalb eines gemeinsamen Kabels geführt werden. In einem solchen Fall ist sicherzustellen, dass auch bei Auftreten eines Fehlers, d.h. beispielsweise bei einer einen Kurzschluss bewirkenden Beschädigung eines Kabels beziehungsweise einer der in dem Kabel geführten Leitungen, eine fälschliche Freimeldung eines Gleisabschnitts zuverlässig vermieden wird. Eine solche fälschliche Freimeldung könnte beispielsweise dadurch entstehen, dass aufgrund eines Kurzschlusses der hohe Pegel eines ersten Empfangs-Signals eines ersten Empfängers in die Leitung eines zweiten Empfängers, dessen zweites Empfangs-Signal aufgrund einer Belegung einen niedrigen Pegel aufweist, einkoppelt.

Aus der veröffentlichten europäischen Patentanmeldung EP 0 282 932 A2 ist ein frequenzmodulierter Gleisstromkreis bekannt, dessen Gleisstromkreisempfänger einen regelbaren Bandpassfilter aufweist, dessen Mittenfrequenz der Frequenz eines Gleisstromkreissenders des Gleisstromkreises exakt nachgeführt wird. Hierzu wird das Ausgangssignal des Gleisstromkreissenders dem Gleisstromkreisempfänger über eine besondere Verbindung zugeführt.

Die deutsche Offenlegungsschrift DE 21 47 773 A1 beschreibt eine Einrichtung zur Besetztmeldung eines Gleisabschnitts, bei der eine am Anfang des Gleisabschnitts eingespeiste Wechselspannung einer Empfangseinrichtung zugeleitet wird, dort ihre Phase mit der Phase einer empfangenen Wechselspannung verglichen wird und aus einer Phasenverschiebung eine Besetztmeldung hergeleitet wird.

Der vorliegenden Erfindung liegt die Aufgabe zugrunde, eine Vorrichtung der eingangs genannten Art anzugeben, bei der Fehler, insbesondere vorrichtungsseitige Kabelfehler, besonders zuverlässig und zugleich kostengünstig erkannt werden können.

Diese Aufgabe wird erfindungsgemäß gelöst durch eine Vorrichtung zur Detektion des Belegt- oder Freizustandes eines Gleisabschnitts mit einem Sender zum Einspeisen eines Sende-Signals in Form einer Wechselspannung in die Fahrschienen des Gleisabschnitts, einem ersten Empfänger zum Empfangen eines durch die Übertragung des Sende-Signals über die Fahrschienen eines ersten Teils des Gleisabschnitts bewirkten ersten Empfangs-Signals und einem zweiten Empfänger zum Empfangen eines durch die Übertragung des Sende-Signals über die Fahrschienen eines zweiten Teils des Gleisabschnitts bewirkten zweiten Empfangs-Signals, wobei die Vorrichtung zum Bestimmen der Phasenverschiebung zwischen dem ersten Empfangs-Signal und dem zweiten Empfangs-Signal ausgebildet ist.

Bei der erfindungsgemäßen Lösung besteht aufgrund dessen, dass die Vorrichtung einen Sender sowie zumindest zwei Empfänger aufweist, die Möglichkeit, die Phasenverschiebung zwischen dem ersten Empfangs-Signal und dem zweiten Empfangs-Signal zu bestimmen. Hierdurch wird auf besonders effiziente und einfache Art und Weise eine Fehlerüberwachung der Vorrichtung, insbesondere hinsichtlich von Kabelfehlern, ermöglicht. Dabei liegt der erfindungsgemäßen Lösung die Idee zugrunde, dass die Bestimmung der Phasenverschiebung zwischen den verwendeten Signalen es erlaubt, Abweichungen beziehungsweise Störungen oder Fehler, insbesondere bezüglich des Laufwegs der Signale, zu erkennen.

Die erfindungsgemäße Vorrichtung ist weiterhin dahingehend vorteilhaft, dass die Auswertung der Phasenverschiebung zwischen den Empfangs-Signalen unabhängig von der Verarbeitung und Auswertung der eigentlichen Freimeldungsinformation erfolgen kann. Daher wird es insbesondere ermöglicht, zwischen einem Defekt, etwa in Form eines Kabelfehlers, und einer Belegtmeldung aufgrund einer Achseinwirkung zu unterscheiden. Hierbei ist zu berücksichtigen, dass mit der Phasenverschiebung zwischen den Empfangs-Signalen ein Parameter zur Fehlererkennung verwendet wird, der im Rahmen der Detektion des Belegt- oder Freizustands des Gleisabschnitts keine Anwendung findet.

Ein weiterer Vorteil ist darin zu sehen, dass im Unterschied zu sonstigen denkbaren Schaltungen zur Überwachung der Kabel beziehungsweise der Leitungen in dem Kabel beziehungsweise in den Kabeln vorteilhafterweise kaum beziehungsweise keine zusätzlichen Schaltungsteile benötigt werden, so dass die erfindungsgemäße Vorrichtung besonders kostengünstig realisierbar ist. Aufgrund dessen, dass Fehler zuverlässig erkannt werden können, ist es darüber hinaus denkbar, dass die Forderung nach einer getrennten Leitungsführung von Sende- und Empfangsleitungen, d.h. von Leitungen, die vom Gleis zum Sender oder Empfänger führen, entfallen könnte. Eine solche, durch die erfindungsgemäße Vorrichtung grundsätzlich ermöglichte Änderung würde zu einer erheblichen Vereinfachung der Verkabelung der Eisenbahnüberwachungsanlage in Form der Vorrichtung zur Detektion des Belegt- oder Freizustandes des Gleisabschnitts führen.

An dieser Stelle sei generell angemerkt, dass es bei der erfindungsgemäßen Lösung nicht erforderlich ist, dass der Sender sowie die zumindest zwei Empfänger der Vorrichtung unmittelbar am Gleis angeordnet sind. So werden die genannten Komponenten sowie Mittel zum Bestimmen der Phasenverschiebung zwischen den jeweiligen Signalen, d.h. beispielsweise eine entsprechend ausgeführte Auswerte-Einrichtung, vorzugsweise der Innenanlage zugeordnet, d.h. beispielsweise in einem Stellwerk installiert beziehungsweise untergebracht.

Vorzugsweise erfolgt mittels der erfindungsgemäßen Vorrichtung eine kontinuierliche Bestimmung der Phasenverschiebung zwischen den Empfangs-Signalen. Hierdurch wird vorteilhafterweise eine permanente Funktionsüberwachung der Vorrichtung sichergestellt. Alternativ hierzu ist es grundsätzlich jedoch beispielsweise auch möglich, dass die Phasenverschiebung zwischen den jeweiligen Signalen lediglich im Rahmen des Ablaufs eines Funktionstests der Vorrichtung bestimmt wird. So könnte ein entsprechender Funktionstest in Abhängigkeit von den jeweiligen Anforderungen beispielsweise minütlich, stündlich oder täglich durchgeführt werden.

Weiterhin sei angemerkt, dass die erfindungsgemäße Vorrichtung besonders vorteilhaft im Zusammenhang mit Tonfrequenz-Gleisstromkreisen einsetzbar ist, da hier bereits das zur Detektion des Belegt- oder Freizustands des Gleisabschnitts verwendete Signal ein Wechselspannungs-Signal ist. Grundsätzlich ist es jedoch auch möglich, dass die erfindungsgemäße Vorrichtung im Zusammenhang mit solchen Gleisstromkreisen eingesetzt wird, die mit einer Signalfrequenz unterhalb oder oberhalb des Hörtonbereichs oder auch nach einem Gleichstromprinzip arbeitet. In letzterem Fall handelt es sich bei dem Sende-Signal in Form der Wechselspannung um ein dem zur Detektion verwendeten Gleichstrom überlagertes Signal, das ausschließlich der Funktionsüberwachung der Vorrichtung durch Bestimmen der Phasenverschiebung zwischen zwei Empfangs-Signalen dient. In einem solchen Fall kann ein entsprechendes Sende-Signal in Form einer Wechselspannung entweder permanent dem Gleichstrom überlagert werden oder aber beispielsweise in vorgegebenen zeitlichen Abständen lediglich zur Funktionsüberprüfung zusätzlich eingespeist werden.

Gemäß einer besonders bevorzugten Ausführungsform ist die erfindungsgemäße Vorrichtung zum Vergleichen der Phasenverschiebung mit zumindest einer Referenz-Phasenverschiebung ausgebildet. Dies ist vorteilhaft, da hierdurch eine besonders einfache Auswertung der Phasenverschiebung ermöglicht wird. So kann beispielsweise vor Inbetriebnahme der Vorrichtung eine Bestimmung der Phasenverschiebung zwischen den Empfangs-Signalen im funktionstüchtigen, fehlerfreien Zustand der Vorrichtung zur Detektion des Belegt- oder Freizustands eines Gleisabschnitts vorgenommen werden. Diese Phasenverschiebung kann sodann in Form der Referenz-Phasenverschiebung, gegebenenfalls unter Berücksichtigung von Toleranzwerten, beispielsweise in einer Speicher-Einrichtung der Vorrichtung abgelegt werden. Im späteren Betrieb der Vorrichtung kann somit anhand eines einfachen Vergleichs der Phasenverschiebung mit der so zuvor bestimmten Referenz-Phasenverschiebung ein Fehler unmittelbar und eindeutig erkannt werden.

Unabhängig davon, wie im konkreten Fall anhand der bestimmten Phasenverschiebung ein Fehler beziehungsweise eine Störung erkannt wird, wird der betroffene, zugehörige Gleisabschnitt bei Auftreten eines Fehlers zur Gefährdungsvermeidung vorzugsweise vorsorglich umgehend als belegt gemeldet.

Alternativ zu der Bestimmung der Referenz-Phasenverschiebung vor Inbetriebnahme der Gleisfreimeldeeinrichtung in Form der Vorrichtung zur Detektion des Belegt- oder Freizustands eines Gleisabschnitts wäre eine Überwachung der Phasenverschiebung zwischen dem ersten und dem zweiten Empfangs-Signal beispielsweise auch dadurch möglich, dass permanent ein Vergleich der aktuellen Phasenverschiebung mit einer Referenz-Phasenverschiebung in Form des zuletzt bestimmten Wertes der Phasenverschiebung erfolgt. Auch hierdurch wird es ermöglicht, eine Änderung der Phasenverschiebung unmittelbar und ohne zeitliche Verzögerung zu erkennen.

Vorzugsweise kann die erfindungsgemäße Vorrichtung auch derart weitergebildet sein, dass sie basierend auf dem Vergleich zwischen der Phasenverschiebung und der Referenz-Phasenverschiebung zum Erzeugen eines einen Störzustand anzeigenden Fehler-Signals ausgebildet sind. Mittels des Fehler-Signals besteht somit vorteilhafterweise die Möglichkeit, beispielsweise Betriebspersonal eines Stellwerkes unmittelbar auf das Vorliegen eines Fehlerfalls hinzuweisen.

Ein einen Störzustand beziehungsweise Fehler anzeigendes Fehler-Signal, das seitens der Vorrichtung basierend auf dem Vergleich zwischen der Phasenverschiebung und der Referenz-Phasenverschiebung erzeugt worden ist, kann auf unterschiedliche Art ausgegeben werden. So wäre es grundsätzlich denkbar, dass lediglich ein entsprechender Eintrag in einem Logfile erfolgt. In einer weiteren besonders bevorzugten Ausführungsform ist die jeweilige erfindungsgemäße Vorrichtung zum Ausgeben des Fehlersignals in Form einer optischen und/oder akustischen Warnmeldung ausgebildet. Hierdurch wird vorteilhafterweise auf besonders zuverlässige Weise die Aufmerksamkeit des Bedienpersonals, d.h. beispielsweise des Bedienpersonals eines Stellwerks, erzielt.

Gemäß einer besonders bevorzugten Weiterbildung der erfindungsgemäßen Vorrichtung ist der Sender zum Einspeisen eines mittels einer Modulation codierten Sende-Signals in die Fahrschienen des Gleisabschnitts ausgebildet und die Vorrichtung zum Vergleichen der Modulation zumindest eines der Empfangs-Signale mit der Modulation des Sende-Signals ausgebildet. Generell ist die Verwendung eines mittels einer Modulation codierten Sende-Signals vorteilhaft, da hierdurch die Unempfindlichkeit gegenüber Störbeeinflussungen erhöht wird. Durch den Vergleich der Modulationen des Empfangs-Signals und des Sende-Signals wird dabei die Zusammengehörigkeit der beiden Signale auf besonders einfache Weise verifiziert. Dies geschieht, ohne dass hierfür starre, fest vorgegebene, der jeweiligen Vorrichtung fest zugeordnete Codierungen, etwa in Form von Bit-Mustern, erforderlich sind. Hierdurch entfallen vorteilhafterweise auch entsprechende Aufwände zur Projektierung der einzelnen Vorrichtungen, wodurch sich die Herstellungskosten der Vorrichtung reduzieren. Weiterhin vereinfacht sich auch die Montage, wodurch sich zusätzlich eine Zeit- und damit Kostenersparnis ergibt. Darüber hinaus vereinfacht sich auch die Projektierung einer Eisenbahnüberwachungsanlage, da keine Zuordnungen von Codierungen beziehungsweise Modulationen zu Vorrichtungen vorzusehen sind und daher auch entsprechende Zuordnungen nicht auf Lageplänen und Datenblättern zu hinterlegen und im Folgenden zu beachten sind. Weiterhin entfallen vorteilhafterweise auch jegliche Einschränkungen hinsichtlich der Anzahl und der Art der zur Codierung verwendeten Modulationen, so dass die Voraussetzung dafür geschaffen wird, dass eine Mehrfachverwendung gleicher Modulationen innerhalb einer Anlage ausgeschlossen werden kann. Hierzu kann die erfindungsgemäße Vorrichtung vorzugsweise zum Erzeugen eines mittels einer beliebigen, insbesondere zufallsbasiert generierten, Modulation codierten Sende-Signals ausgebildet sein. Sofern beim Vergleichen der Modulation des Empfangs-Signals mit der Modulation des Sende-Signals eine Abweichung der Modulationen festgestellt wird, wird der der Vorrichtung zugeordnete Gleisabschnitt zwecks Gefährdungsvermeidung vorzugsweise umgehend als belegt gemeldet.

Vorzugsweise kann die erfindungsgemäße Vorrichtung auch derart weitergebildet sein, dass die jeweilige Vorrichtung zur Übertragung von Datensignalen über die Fahrschienen des Gleisabschnitts an ein den Gleisabschnitt belegendes Schienenfahrzeug ausgebildet ist. Dies ist vorteilhaft, da somit die Vorrichtung zusätzlich zur Informationsübertragung an ein Schienenfahrzeug verwendet werden kann. Hierdurch werden beispielsweise Anwendungen im Bereich der linienförmigen Zugbeeinflussung unterstützt. Eine entsprechend weitergebildete Vorrichtung kann vorteilhafterweise derart ausgebildet sein, dass Sender und Empfänger derart an die jeweiligen gleisseitigen Einspeisestellen, etwa in Form so genannter Gleisanschlussgehäuse, angebunden sind, dass in die Einspeisestellen wahlweise entweder ein Sende-Signal eines Senders eingespeist oder ein Empfangs-Signal für einen Empfänger ausgelesen beziehungsweise empfangen werden kann. Eine solche für sich bekannte Umschaltung ist vorteilhaft, da die Übertragung von Datensignalen an ein Schienenfahrzeug nur möglich ist, solange sich der Sender in Fahrtrichtung vor dem Schienenfahrzeug befindet. Ursache hierfür ist, dass anderenfalls durch ein Kurzschließen der Fahrschienen durch die Achsen des Schienenfahrzeugs auch die Übertragung von Datensignalen an eine üblicherweise im vorderen Bereich eines Schienenfahrzeugs angeordnete Empfangs-Einrichtung verhindert wird. In diesem Zusammengang sei darauf hingewiesen, dass die erfindungsgemäße Vorrichtung auch dahingehend vorteilhaft ist, dass die Bestimmung der Phasenverschiebung zwischen den beiden Empfangs-Signalen unabhängig von der Fahrtrichtung und der Position des Schienenfahrzeugs in dem Gleisabschnitt auf dieselbe Art und Weise möglich ist.

Die vorliegende Erfindung betrifft darüber hinaus ein Verfahren zum Betreiben einer Vorrichtung zur Detektion des Belegtoder Freizustands eines Gleisabschnitts.

Hinsichtlich des Verfahrens liegt der vorliegenden Erfindung die Aufgabe zugrunde, ein Verfahren zum Betreiben einer Vorrichtung zur Detektion des Belegt- oder Freizustands eines Gleisabschnitts anzugeben, das es erlaubt, Fehler, insbesondere vorrichtungsseitige Kabelfehler, besonders zuverlässig und zugleich kostengünstig zu erkennen.

Diese Aufgabe wird erfindungsgemäß gelöst durch ein Verfahren zum Betreiben einer Vorrichtung zur Detektion des Belegtoder Freizustandes eines Gleisabschnitts, wobei ein Sende-Signal in Form einer Wechselspannung in die Fahrschienen des Gleisabschnitts eingespeist wird, ein durch die Übertragung des Sende-Signals über die Fahrschienen eines ersten Teils des Gleisabschnitts bewirktes erstes Empfangs-Signal empfangen wird, ein durch die Übertragung des Sende-Signals über die Fahrschienen eines zweiten Teils des Gleisabschnitts bewirktes zweites Empfangs-Signal empfangen wird und die Phasenverschiebung zwischen dem ersten Empfangs-Signal und dem zweiten Empfangs-Signal bestimmt wird.

Die Vorteile des erfindungsgemäßen Verfahrens entsprechen im Wesentlichen denjenigen der erfindungsgemäßen Vorrichtung, so dass diesbezüglich auf die entsprechenden vorstehenden Ausführungen verwiesen wird. Gleiches gilt hinsichtlich der im Folgenden genannten bevorzugten Weiterbildungen des erfindungsgemäßen Verfahrens, bezüglich derer dementsprechend ebenfalls auf die entsprechenden Ausführungen im Zusammenhang mit der jeweiligen bevorzugten Weiterbildung der erfindungsgemäßen Vorrichtung verwiesen wird.

Vorzugsweise ist das erfindungsgemäße Verfahren derart ausgestaltet, dass die Phasenverschiebung mit zumindest einer Referenz-Phasenverschiebung verglichen wird.

Gemäß einer weiteren besonders bevorzugten Ausführungsform ist das erfindungsgemäße Verfahren derart ausgestaltet, dass basierend auf dem Vergleich zwischen der Phasenverschiebung und der Referenz-Phasenverschiebung ein einen Störzustand anzeigendes Fehler-Signal erzeugt wird.

Vorzugsweise kann das erfindungsgemäße Verfahren auch derart ablaufen, dass das Fehler-Signal in Form einer optischen und/oder akustischen Warnmeldung ausgegeben wird.

Vorteilhafterweise ist das erfindungsgemäße Verfahren derart ausgestaltet, dass ein mittels einer Modulation codiertes Sende-Signal in die Fahrschienen des Gleisabschnitts eingespeist wird und die Modulation des Empfangs-Signals beziehungsweise die Modulation zumindest eines der Empfangs-Signale mit der Modulation des Sende-Signals verglichen wird.

Gemäß einer weiteren besonders bevorzugten Weiterbildung des erfindungsgemäßen Verfahrens werden über die Fahrschienen des Gleisabschnitts Daten-Signale an ein den Gleisabschnitt belegendes Schienenfahrzeug übertragen.

Im Folgenden wird die Erfindung anhand von Ausführungsbeispielen näher erläutert. Hierzu zeigt
- Figur 1: eine schematische Skizze einer Anordnung mit einem Gleisabschnitt sowie einer Vorrichtung mit einem Sender und einem Empfänger,
- Figur 2: eine schematische Skizze einer Anordnung mit einem mittengespeisten Gleisabschnitt und einem ersten Ausführungsbeispiel der erfindungsgemäßen Vorrichtung mit einem Sender und zwei Empfängern,
- Figur 3: eine schematische Skizze einer Anordnung mit einem Gleisabschnitt in Form einer Weiche und einem zweiten Ausführungsbeispiel der erfindungsgemäßen Vorrichtung mit einem Sender und zwei Empfängern und
- Figur 4: in einer schematischen Darstellung zur Verdeutlichung eines Ausführungsbeispiels des erfindungsgemäßen Verfahrens einen Graphen mit einem Sende-Signal sowie zwei Empfangs-Signalen.

In den Figuren werden aus Gründen der Übersichtlichkeit für gleiche oder gleich wirkende Komponenten dieselben Bezugszeichen verwendet.

Figur 1 zeigt eine schematische Skizze einer Anordnung mit einem Gleisabschnitt sowie einer Vorrichtung mit einem Sender und einem Empfänger. Dargestellt ist eine Vorrichtung V zur Detektion des Belegt- oder Freizustands eines Gleisabschnitts G. Die Vorrichtung V weist einen Sender S zum Einspeisen eines Sende-Signals SIG_{S} in Form einer Wechselspannung in die Fahrschienen F des Gleisabschnitts G auf. Darüber hinaus weist die Vorrichtung V einen Empfänger E zum Empfangen eines durch die Übertragung des Sende-Signals SIG_{S} über die Fahrschienen F des Gleisabschnitts G bewirkten Empfangs-Signals SIG_{E} auf.

Entsprechend der Darstellung in Figur 1 wird in den Gleisabschnitt G eine Wechselspannung der Frequenz f1 eingespeist. Um eine zuverlässige Unterscheidung der jeweiligen Signale zu ermöglichen, werden die benachbarten Gleisabschnitte mit einer Wechselspannung unterschiedlicher Frequenz f5 beziehungsweise f3 betrieben. Im Folgenden sei angenommen, dass es sich bei der in der Figur gezeigten Anordnung um einen Tonfrequenz-Gleisstromkreis mit mehreren Frequenzen handelt, bei dem eine Wechselspannung in Form eines Sende-Signals SIG_{S} im Tonfrequenzbereich in die Fahrschienen F des Gleisabschnitts G eingespeist wird.

Die Vorrichtung V kann beispielsweise in einem Stellwerk einer Eisenbahnanlage beziehungsweise einer Eisenbahnüberwachungsanlage angeordnet sein. Dies bietet den Vorteil, dass eine besonders hohe Zuverlässigkeit erreicht wird, da sich mechanische Beanspruchung und klimatische Einflüsse bezogen auf die elektronischen Komponenten der Vorrichtung V geringer auswirken, als dies im Falle einer Unterbringung dieser Komponenten in Gleisnähe der Fall wäre. Darüber hinaus ergeben sich hierdurch weitere Vorteile hinsichtlich der Verfügbarkeit und Wartung der Vorrichtung V, d.h. insbesondere des Senders S sowie des Empfängers E. Mittels der waagerechten strichpunktierten Linie ist in Figur 1 eine entsprechende Trennung zwischen der Innenanlage, der die Vorrichtung V zugeordnet ist, und der Außenanlage, zu der der Gleisabschnitt G gehört, angedeutet.

Entsprechend der Darstellung in Figur 1 sind gleisseitig Gleisanschlussgehäuse GAG1, GAG2 angeordnet, die zum Einbringen des durch den Sender S eingespeisten beziehungsweise bereitgestellten Sende-Signals SIG_{S} beziehungsweise zum Auslesen des an den Empfänger E übermitteln Empfangs-Signals SIG_{E} in beziehungsweise aus den Fahrschienen F dienen. Üblicherweise enthalten die Gleisanschlussgehäuse GAG1, GAG2 hierbei keine aktiven elektronischen Komponenten, sondern im Wesentlichen lediglich einen Schwingkreis zum frequenzselektiven Verstärken der ein- beziehungsweise ausgespeisten Signale vorgegebener Nutzfrequenz, d.h. im Falle des in Figur 1 dargestellten Gleisabschnitts G der Frequenz f1.

Um eine Überwachung von Störungen beziehungsweise Fehlern, insbesondere hinsichtlich der Kabel beziehungsweise Leitungen von dem Sender S zum Gleisanschlussgehäuse GAG1 beziehungsweise vom Gleisanschlussgehäuse GAG2 zum Empfänger E zu ermöglichen, weist die Vorrichtung V weiterhin eine AuswerteEinrichtung AE auf, die zum Bestimmen der Phasenverschiebung zwischen dem von dem Sender S gesendeten Sende-Signal SIG_{S} und dem von dem Empfänger E empfangenen Empfangs-Signal SIG_{E} dient. Hierzu empfängt die Auswerte-Einrichtung AE das Sende-Signal SIG_{S} von dem Sender S und das Empfangs-Signal SIG_{E} von dem Empfänger E und führt eine vorzugsweise signaltechnisch sichere Bestimmung der Phasenverschiebung zwischen den beiden Signalen SIG_{S}, SIG_{E} durch. Dabei ist die Vorrichtung V beziehungsweise die Auswerte-Einrichtung AE zum Vergleichen der ermittelten Phasenverschiebung mit zumindest einer ReferenzPhasenverschiebung ausgebildet. Bei der Referenz-Phasenverschiebung handelt es sich vorzugsweise um den im fehlerlosen Zustand der Anlage gemessen Wert der Phasenverschiebung zwischen dem Sende-Signal SIG_{S} und dem Empfangs-Signal.

Störungen, beispielsweise aufgrund des Übersprechens der Signale benachbarter Gleisstromkreise, etwa aufgrund von Beschädigungen einer elektrischen Leitung, können nun vorteilhafterweise anhand des Vergleichs der Phasenverschiebung mit der Referenz-Phasenverschiebung zuverlässig erkannt werden. Bei Erkennen eines entsprechenden Fehlers meldet die Auswerte-Einrichtung AE der Vorrichtung V den Gleisabschnitt G vorsorglich als belegt und erzeugt ein Fehler-Signal, das den betreffenden Störzustand anzeigt. Hierzu kann das Fehler-Signal beispielsweise in Form einer optischen und/oder akustischen Warnmeldung ausgegeben werden. Hierbei wird vorteilhafterweise eine zuverlässige Unterscheidung zwischen einer Störung, d.h. einem Kabelfehler, und einer regulären Freioder Belegtmeldung ermöglicht. Darüber hinaus kann die Bestimmung der Phasenverschiebung sowie der Vergleich mit der Referenz-Phasenverschiebung vorteilhafterweise auf vergleichsweise aufwandsarme Art und Weise realisiert werden, so dass keine oder kaum zusätzliche Schaltungskomponenten benötigt werden, wodurch im Vergleich zu anderen denkbaren Lösungen eine Kosteneinsparung erzielt wird.

Es sei nachdrücklich darauf hingewiesen, dass es sich bei der Darstellung in Figur 1 lediglich um eine schematische Darstellung handelt. So können in der Praxis weitere Komponenten vorhanden beziehungsweise erforderlich sein, die in Figur 1 aus Gründen der Übersichtlichkeit nicht dargestellt sind. So ist es beispielsweise denkbar, dass die Vorrichtung V zusätzlich zur Übertragung von Datensignalen über die Fahrschienen F des Gleisabschnitts G an ein den Gleisabschnitt G belegendes Schienenfahrzeug ausgebildet ist. In diesem Fall weist der Sender S der Vorrichtung V vorteilhafterweise eine externe Ansteuerung auf, mittels derer die Datensignale dem Sender S zugeführt werden können.

Figur 2 zeigt eine schematische Skizze einer Anordnung mit einem mittengespeisten Gleisabschnitt und einem ersten Ausführungsbeispiel der erfindungsgemäßen Vorrichtung mit einem Sender und zwei Empfängern. Im Unterschied zur Darstellung der Figur 1 handelt es sich bei Figur 2 somit um eine Anordnung mit zwei Empfängern E1, E2. Dabei wird den Empfängern E1, E2 über die Gleisanschlussgehäuse GAG1, GAG3 jeweils ein Empfangs-Signal SIG_{E}, beziehungsweise SIG_{E2} zugeführt. Der erste Empfänger E1 dient zum Empfang des durch die Übertragung des Sende-Signals SIG_{S} über die Fahrschienen F eines ersten Teils des Gleisabschnitts G bewirkten ersten Empfangs-Signals SIG_{E1}, wobei der erste Teil des Gleisabschnitts durch die Strecke zwischen den Gleisanschlussgehäusen GAG1 und GAG2 gebildet wird. Dementsprechend dient der zweite Empfänger E2 zum Empfang des durch die Übertragung des Sende-Signals SIG_{S} über die Fahrschienen F eines zweiten, durch die Strecke zwischen den Gleisanschlussgehäusen GAG2 und GAG3 gebildeten Teils des Gleisabschnitts G bewirkten zweiten Empfangs-Signals SIG_{E2}.

Basierend auf der in Figur 2 gezeigten Anordnung kann eine Überwachung der Funktionsfähigkeit der Vorrichtung V in Form der Gleisfreimeldeeinrichtung dadurch erfolgen, dass die Phasenverschiebung zwischen dem ersten Empfangs-Signal SIG_{E1} des Empfängers E1 und dem zweiten Empfangs-Signal SIG_{E2} des zweiten Empfängers E2 ermittelt wird. Die derart bestimmte Phasenverschiebung erlaubt eine zuverlässige Erkennung von Störungen, insbesondere in Form von Kabelfehlern. Dies ist bei einer Anordnung mit einem Sender S und mehreren Empfängern E1, E2 von besonderer Bedeutung, da insbesondere für den Fall, dass die Leitungen mehrerer Empfänger E1, E2 innerhalb eines Kabels geführt werden, Störungen durch ein Übersprechen beziehungsweise Einkoppeln eines Empfangs-Signals in die Leitung eines anderen Empfängers verursacht werden können. Solche Störungen beziehungsweise Fehler werden mittels der Auswerte-Einrichtung AE der Vorrichtung V durch den Vergleich der Phase zwischen den Empfangs-Signalen SIG_{E1}, SIG_{E2} untereinander zuverlässig erkannt, so dass auch im Falle von Leitungen mehrerer Empfänger E1, E2, die in demselben Kabel geführt werden, Fehler beziehungsweise Störungen ausgeschlossen werden können.

Sofern die Vorrichtung mehr als zwei, d.h. beispielsweise drei Empfänger aufweisen würde, so könnte analog zur zuvor beschriebenen Vorgehensweise die Phasenverschiebung einer Kombination oder mehrerer Kombinationen der Empfangs-Signale der Empfänger bestimmt werden.

Figur 3 zeigt eine schematische Skizze einer Anordnung mit einem Gleisabschnitt in Form einer Weiche und einem zweiten Ausführungsbeispiel der erfindungsgemäßen Vorrichtung mit einem Sender und zwei Empfängern. Ähnlich der Darstellung in Figur 2 handelt es sich hierbei um eine Anordnung mit einer Vorrichtung V mit einem Sender S sowie zwei Empfängern E1, E2. Im dargestellten Fall handelt es sich hierbei um einen Weichenkreis, der zur vollständigen Überwachung einer Weiche W dient.

Analog zur in Zusammenhang mit Figur 2 beschriebenen Vorgehensweise kann auch bei einer solchen Anordnung durch eine Bestimmung der Phasenverschiebung zwischen den Empfangs-Signalen SIG_{E1}, SIG_{E2} des ersten Empfängers E1 und des zweiten Empfängers E2 auf zuverlässige Art und Weise sichergestellt werden, dass es sich bei den von den jeweiligen Empfängern E1, E2 empfangenen Empfangs-Signalen SIG_{E1}, SIG_{E2} auch tatsächlich um das an der vorgesehenen Stelle des Gleisabschnitts G empfangene beziehungsweise ausgelesene, unverfälschte Empfangs-Signal SIG_{E1} beziehungsweise SIG_{E2} handelt.

Figur 4 zeigt in einer schematischen Darstellung zur Verdeutlichung eines Ausführungsbeispiels des erfindungsgemäßen Verfahrens einen Graphen mit einem Sende-Signal sowie zwei Empfangs-Signalen. Dargestellt ist hierbei die Amplitude A als Funktion der Zeit t für ein Sende-Signal SIG_{S}, ein erstes Empfangs-Signal SIG_{E1} sowie ein zweites Empfangs-Signal SIG_{E2}. Entsprechend der Darstellung der Figur 4 unterscheiden sich die dargestellten Signale SIG_{S}, SIG_{E1}, SIG_{E2} nicht nur hinsichtlich ihrer Amplitude A, sondern insbesondere auch hinsichtlich ihrer Phase.

Basierend auf den dargestellten Signalen SIG_{S}, SIG_{E1}, SIG_{E2} kann daher nun die Phasenverschiebung PH_{S,E1} zwischen dem Sende-Signal SIG_{S} und dem ersten Empfangs-Signal SIG_{E1}, die Phasenverschiebung PH_{S,E2} zwischen dem Sende-Signal SIG_{S} und dem zweiten Empfangs-Signal SIG_{E2} und/oder die Phasenverschiebung PH_{E1,E2} zwischen dem ersten Empfangs-Signal SIG_{E1} sowie dem zweiten Empfangs-Signal SIG_{E2} bestimmt werden. Eine Auswertung der Phasenverschiebungen PH_{S,E1}, PH_{S,E2}, PH_{E1,E2}, beispielsweise durch Vergleich mit einer jeweiligen entsprechenden Referenz-Phasenverschiebung, ermöglicht eine Überprüfung des Signalwegs der jeweiligen Empfangs-Signale SIG_{E1} oder SIG_{E2} beziehungsweise beider Empfangs-Signale SIG_{E1}, SIG_{E2}. Entsprechend den vorstehenden Ausführungen können hierbei insbesondere Fehler bezüglich der Kabel beziehungsweise Leitungen zwischen dem Gleis und dem jeweiligen Empfänger erkannt werden, wodurch vorteilhafterweise insbesondere eine fälschliche Freimeldung, d.h. die fälschliche Anzeige eines Freizustands des Gleisabschnitts, vermieden wird.

## Patentansprüche

1. Vorrichtung (V) zur Detektion des Belegt- oder Freizustandes eines Gleisabschnitts (G) mit
- einem Sender (S) zum Einspeisen eines Sende-Signals (SIG_{S}) in Form einer Wechselspannung in die Fahrschienen (F) des Gleisabschnitts (G),
- einem ersten Empfänger (E1) zum Empfangen eines durch die Übertragung des Sende-Signals (SIG_{S}) über die Fahrschienen (F) eines ersten Teils des Gleisabschnitts (G) bewirkten ersten Empfangs-Signals (SIG_{E1}) und
- einem zweiten Empfänger (E2) zum Empfangen eines durch die Übertragung des Sende-Signals (SIG_{S}) über die Fahrschienen (F) eines zweiten Teils des Gleisabschnitts (G) bewirkten zweiten Empfangs-Signals (SIG_{E2}),
- wobei die Vorrichtung (V) zum Bestimmen der Phasenverschiebung (PH_{E1,E2}) zwischen dem ersten Empfangs-Signal (SIG_{E1}) und dem zweiten Empfangs-Signal (SIG_{E2}) ausgebildet ist.

2. Vorrichtung nach Anspruch 1,
**dadurch gekennzeichnet, dass**
die Vorrichtung (V) zum Vergleichen der Phasenverschiebung (PH_{S,E1}, PH_{E1,E2}) mit zumindest einer Referenz-Phasenverschiebung ausgebildet ist.

3. Vorrichtung nach Anspruch 2,
**dadurch gekennzeichnet, dass**
die Vorrichtung (V) basierend auf dem Vergleich zwischen der Phasenverschiebung (PH_{S,E1}, PH_{E1,E2}) und der Referenz-Phasenverschiebung zum Erzeugen eines einen Störzustand anzeigenden Fehler-Signals ausgebildet ist.

4. Vorrichtung nach Anspruch 3,
**dadurch gekennzeichnet, dass**
die Vorrichtung (V) zum Ausgeben des Fehler-Signals in Form einer optischen und/oder akustischen Warnmeldung ausgebildet ist.

5. Vorrichtung nach einem der vorangehenden Ansprüche,
**dadurch gekennzeichnet, dass**
- der Sender (S) zum Einspeisen eines mittels einer Modulation codierten Sende-Signals (SIG_{S}) in die Fahrschienen (F) des Gleisabschnitts (G) ausgebildet ist und
- die Vorrichtung (V) zum Vergleichen der Modulation zumindest eines der Empfangs-Signale (SIG_{E1}, SIG_{E2}) mit der Modulation des Sende-Signals (SIG_{S}) ausgebildet ist.

6. Vorrichtung nach einem der vorangehenden Ansprüche,
**dadurch gekennzeichnet, dass**
die Vorrichtung (V) zur Übertragung von Datensignalen über die Fahrschienen (F) des Gleisabschnitts (G) an ein den Gleisabschnitt (G) belegendes Schienenfahrzeug ausgebildet ist.

7. Verfahren zum Betreiben einer Vorrichtung (V) zur Detektion des Belegt- oder Freizustandes eines Gleisabschnitts (G), wobei
- ein Sende-Signal (SIG_{S}) in Form einer Wechselspannung in die Fahrschienen (F) des Gleisabschnitts (G) eingespeist wird,
- ein durch eine Übertragung des Sende-Signals (SIG_{S}) über die Fahrschienen (F) eines ersten Teils des Gleisabschnitts (G) bewirktes erstes Empfangs-Signal (SIG_{E1}) empfangen wird und
- ein durch die Übertragung des Sende-Signals (SIG_{S}) über die Fahrschienen (F) eines zweiten Teils des Gleisabschnitts (G) bewirktes zweites Empfangs-Signal (SIG_{E2}) empfangen wird,
**dadurch gekennzeichnet, dass**
die Phasenverschiebung (PH_{E1,E2}) zwischen dem ersten Empfangs-Signal (SIG_{E1}) und dem zweiten Empfangs-Signal (SIG_{E2}) bestimmt wird.

8. Verfahren nach Anspruch 7,
**dadurch gekennzeichnet, dass**
die Phasenverschiebung (PH_{S,E1}, PH_{E1,E2}) mit zumindest einer Referenz-Phasenverschiebung verglichen wird.

9. Verfahren nach Anspruch 8,
**dadurch gekennzeichnet, dass** basierend auf dem Vergleich zwischen der Phasenverschiebung (PH_{S,E1}, PH_{E1,E2}) und der Referenz-Phasenverschiebung ein einen Störzustand anzeigendes Fehler-Signal erzeugt wird.

10. Verfahren nach Anspruch 9,
**dadurch gekennzeichnet, dass**
das Fehler-Signal in Form einer optischen und/oder akustischen Warnmeldung ausgegeben wird.

11. Verfahren nach einem der Ansprüche 7 bis 10,
**dadurch gekennzeichnet, dass**
- ein mittels einer Modulation codiertes Sende-Signal (SIG_{S}) in die Fahrschienen (F) des Gleisabschnitts (G) eingespeist wird und
- die Modulation zumindest eines der Empfangs-Signale (SIG_{E1}, SIG_{E2}) mit der Modulation des Sende-Signals (SIG_{S}) verglichen wird.

12. Verfahren nach einem der Ansprüche 7 bis 11,
**dadurch gekennzeichnet, dass**
über die Fahrschienen (F) des Gleisabschnitts (G) Datensignale an ein den Gleisabschnitt (G) belegendes Schienenfahrzeug übertragen werden.

## Claims

1. Apparatus (V) for detection of the occupied or free state of a track section (G) having
- a transmitter (S) for feeding a transmitted signal (SIG_{S}) in the form of an AC voltage into the rails (F) of the track section (G),
- a first receiver (E1) for receiving a first received signal (SIG_{E1}) which is produced by transmission of the transmitted signal (SIG_{S}) via the rails (F) of a first part of the track section (G), and
- a second receiver (E2) for receiving a second received signal (SIG_{E2}) which is produced by transmission of the transmitted signal (SIG_{S}) via the rails (F) of a second part of the track section (G),
- wherein the apparatus (V) is designed to determine the phase shift (PH_{E1,E2}) between the first received signal (SIG_{E1}) and the second received signal (SIG_{E2}).

2. Apparatus according to Claim 1,
**characterized in that**
the apparatus (V) is designed to compare the phase shift (PH_{S,E1}, PH_{E1,E2}) with at least one reference phase shift.

3. Apparatus according to Claim 2,
**characterized in that**
the apparatus (V) is designed to produce a fault signal, which indicates a disturbance state, on the basis of the comparison between the phase shift (PH_{S,E1}, PH_{E1,E2}) and the reference phase shift.

4. Apparatus according to Claim 3,
**characterized in that**
the apparatus (V) is designed to output the fault signal in the form of a visual and/or audible warning message.

5. Apparatus according to one of the preceding claims,
**characterized in that**
- the transmitter (S) is designed to feed a transmitted signal (SIG_{S}), which has been coded by means of modulation, into the rails (F) of the track section (G), and
- the apparatus (V) is designed to compare the modulation on at least one of the received signals (SIG_{E1}, SIG_{E2}) with the modulation on the transmitted signal (SIG_{S}).

6. Apparatus according to one of the preceding claims,
**characterized in that**
the apparatus (V) is designed to transmit data signals via the rails (F) of the track section (G) to a rail vehicle which is occupying the track section (G).

7. Method for operation of an apparatus (V) for detection of the occupied or free state of a track section (G),
wherein
- a transmitted signal (SIG_{S}) in the form of an AC voltage is fed into the rails (F) of the track section (G),
- a first received signal (SIG_{E1}) which is produced by transmission of the transmitted signal (SIG_{S}) via the rails (F) of a first part of the track section (G) is received, and
- a second received signal (SIG_{E2}) which is produced by transmission of the transmitted signal (SIG_{S}) via the rails (F) of a second part of the track section (G) is received,
**characterized in that**
the phase shift (PH_{E1,E2}) between the first received signal (SIG_{E1}) and the second received signal (SIG_{E2}) is determined.

8. Method according to Claim 7,
**characterized in that**
the phase shift (PH_{S,E1}, PH_{E1,E2}) is compared with at least one reference phase shift.

9. Method according to Claim 8,
**characterized in that**
a fault signal, which indicates a disturbance state, is produced on the basis of the comparison between the phase shift (PH_{S,E1}, PH_{E1,E2}) and the reference phase shift.

10. Method according to Claim 9,
**characterized in that**
the fault signal is output in the form of a visual and/or audible warning message.

11. Method according to one of Claims 7 to 10,
**characterized in that**
- a transmitted signal (SIG_{S}), which has been coded by means of modulation, is fed into the rails (F) of the track section (G), and
- the modulation on at least one of the received signals (SIG_{E1}, SIG_{E2}) is compared with the modulation on the transmitted signal (SIG_{S}).

12. Method according to one of Claims 7 to 11,
**characterized in that**
data signals are transmitted via the rails (F) of the track section (G) to a rail vehicle which is occupying the track section (G).

## Revendications

1. Dispositif (V) de détection de l'état occupé ou libre d'un tronçon (G) de voie, comprenant
- un émetteur (S) pour injecter un signal (SIG_{S}) d'émission sous la forme d'une tension alternative dans les rails (F) de roulement du tronçon (G) de voie,
- un premier récepteur (E1) pour la réception d'un premier signal (SIG_{E1}) de réception provoqué par la transmission du signal (SIG_{S}) d'émission par les rails (F) de roulement d'une première partie du tronçon (G) de voie et
- un deuxième récepteur (E2) pour la réception d'un deuxième signal (SIG_{E2}) de réception provoqué par la transmission du signal (SIG_{S}) d'émission par les rails (F) de roulement d'une première partie du tronçon (G) de voie,
- dans lequel le dispositif (V) est constitué pour déterminer le déphasage (PH_{E1,E2}) entre le premier signal (SIG_{E1}) de réception et le deuxième signal (SIG_{E2}) de réception.

2. Dispositif suivant la revendication 1,
**caractérisé en ce que**
le dispositif (V) est constitué pour comparer le déphasage (PH_{S,E1}, PH_{E1,E2}) à au moins un déphasage de référence.

3. Dispositif suivant la revendication 2,
**caractérisé en ce que**
le dispositif (V) est constitué pour produire, sur la base de la comparaison entre le déphasage (PH_{S,E1}, PH_{E1,E2}) et le déphasage de référence, un signal d'erreur indiquant un état de perturbation.

4. Dispositif suivant la revendication 2,
**caractérisé en ce que**
le dispositif (V) est constitué pour émettre le signal d'erreur sous la forme d'un message d'alerte optique et/ou acoustique.

5. Dispositif suivant l'une des revendications précédentes,
**caractérisé en ce que**
- l'émetteur (S) est constitué pour injecter un signal (SIG_{S}) d'émission codé au moyen d'une modulation dans les rails (F) de roulement du tronçon (G) de voie et
- le dispositif (V) est constitué pour comparer la modulation d'au moins l'un des signaux (SIG_{E1}, SIG_{E2}) de réception à la modulation du signal (SIG_{S}) d'émission.

6. Dispositif suivant l'une des revendications précédentes,
**caractérisé en ce que**
le dispositif (V) est constitué pour transmettre des signaux de données, par l'intermédiaire des rails (F) de roulement du tronçon (G) de voie, à un véhicule ferroviaire occupant le tronçon (G) de voie.

7. Procédé pour faire fonctionner un dispositif (V) de détection de l'état occupé ou libre d'un tronçon (G) de voie, dans lequel
- on injecte un signal (SIG_{S}) sous la forme d'une tension alternative dans les rails (F) de roulement du tronçon (G) de voie,
- on reçoit un premier signal (SIG_{E1}) de réception provoqué par une transmission du signal (SIG_{S}) d'émission par l'intermédiaire des rails (F) de roulement d'une première partie du tronçon (G) de voie et
- on reçoit un deuxième signal (SIG_{E2}) de réception provoqué par une transmission du signal (SIG_{S}) d'émission par l'intermédiaire des rails (F) de roulement d'une deuxième partie du tronçon (G) de voie,
**caractérisé en ce que**
on détermine le déphasage (PH_{S,E1}, PH_{E1,E2}) entre le premier signal (SIG_{E1}) de réception et le deuxième signal (SIG_{E2}) de réception.

8. Procédé suivant la revendication 7,
**caractérisé en ce que**
on compare le déphasage (PH_{S,E1}, PH_{E1,E2}) à au moins un déphasage de référence.

9. Procédé suivant la revendication 8,
**caractérisé en ce que**
on produit un signal d'erreur indiquant un état de perturbation sur la base de la comparaison entre le déphasage (PH_{S,E1}, PH_{E1,E2}) et le déphasage de référence.

10. Procédé suivant la revendication 9,
**caractérisé en ce que**
on émet le signal d'erreur sous la forme d'un message d'alerte optique et/ou acoustique.

11. Procédé suivant l'une des revendications 7 à 10,
**caractérisé en ce que**
- on injecte un signal (SIG_{S}) d'émission codé au moyen d'une modulation dans les rails (F) de roulement du tronçon (G) de voie et
- on compare la modulation d'au moins l'un des signaux (SIG_{E1}, SIG_{E2}) de réception à la modulation du signal (SIG_{S}) d'émission.

12. Procédé suivant l'une des revendications 7 à 11,
**caractérisé en ce que**
on transmet, par les rails (F) de roulement du tronçon (G) de voie, des signaux de données à un véhicule ferroviaire occupant le tronçon (G) de voie.
